# EUROPÄISCHE PATENTSCHRIFT

(11) **EP 3 789 599 B1**
(45) Veröffentlichungstag und Bekanntmachung des Hinweises auf die Patenterteilung: **10.12.2025**
(21) Anmeldenummer: 20199756.6
(22) Anmeldetag: 16.10.2014
(51) Int. Cl.: F02F 1/24, F01N 13/08

(54) **THERMISCH UND/ODER MECHANISCH BEANSPRUCHTE BAUTEILWANDUNG EINES FLUID- UND/ODER GASFÜHRENDEN BAUTEILS, INSBESONDERE EINES ZYLINDERKOPFS EINER BRENNKRAFTMASCHINE**
THERMALLY AND/OR MECHANICALLY ACTUATED COMPONENT WALL OF A FLUID AND/OR GAS-CONVEYING COMPONENT, IN PARTICULAR A CYLINDER HEAD OF A COMBUSTION ENGINE
PAROI THERMIQUEMENT ET/OU MÉCANIQUEMENT SOLLICITÉE D'UN COMPOSANT GUIDANT UN FLUIDE ET/OU UN GAZ, EN PARTICULIER D'UNE CULASSE D'UN MOTEUR À COMBUSTION INTERNE

(30) Priorität: 19.12.2013 DE 102013021691
(43) Veröffentlichungstag der Anmeldung: 10.03.2021
(62) Teilanmeldung aus: 14003542.9
(73) Patentinhaber: MAN Truck & Bus SE, 80995 München (DE)
(72) Erfinder: Müller, Hans, 91077 Dormitz (DE)
(74) Vertreter: Liebl, Thomas

(56) Entgegenhaltungen:
- EP-A2- 2 348 205
- DE-A1- 3 405 904
- DE-A1- 3 544 787
- DE-A1- 3 715 001
- FR-A1- 2 654 775
- FR-A1- 2 736 969
- JP-A- S61 152 917

## Beschreibung

Die Erfindung betrifft eine thermisch und/oder mechanisch beanspruchte Bauteilwandung | eines Zylinderkopfs einer Brennkraftmaschine, nach dem Anspruch 1.

Es ist bekannt, dass Bauteilwandungen fluidführender oder gasführender Bauteile, die unter thermischer oder thermomechanischer Beanspruchung stehen, zu Rissbildungen neigen. In an sich bekannter Weise lässt sich die Rissneigung durch massive Konstruktionen und/oder Dehnfugen und/oder eine Herabsetzung der Temperaturbeaufschlagung reduzieren. Speziell im Motorenbau sind diese Maßnahmen aber nur bedingt einsetzbar: einer Massivbauweise sind aufgrund der Gewichts- und Kostensituation enge Grenzen gesetzt. Auch die thermische Beaufschlagung lässt sich praktisch nicht verringern, da die betriebsmäßige Verbrennung in einer Brennkraftmaschine aus thermodynamischen Gründen bei hoher Temperatur gefahren wird. Auch die hohe Literleistung heutiger Brennkraftmaschinen bedingt eine hohe thermische Beaufschlagung, wobei insbesondere ein Zylinderkopf einer Brennkraftmaschine hohen thermomechanischen Beanspruchungen ausgesetzt ist. Bekanntermaßen sind dabei die Stege zwischen den Ventilen besonders kritische Bereiche an denen im motorischen Betrieb Risse entstehen, die bis in einen angrenzenden Kühlwasserraum durchreißen können. Durch solche Risse entweicht dann Kühlwasser in den Brennraum, was zu Wasserdampf im Abgas führen kann. Bei großen Rissen kann bei Motorstillstand auch der Verbrennungsraum mit Kühlflüssigkeit volllaufen, was zu einem Wasserschlag beim Wiederstarten der Brennkraftmaschine führen kann. Ein Durchriss im Stegbereich eines Zylinderkopfs führt letztendlich zu einer Fehlfunktion und einem Ausfall der Brennkraftmaschine.

Es ist bereits bekannt, eine Rissausbreitung in einer solchen thermomechanisch beanspruchten Bauteilwandung, insbesondere ein Durchlaufen eines Risses in kritische Bereiche, speziell im Zylinderkopfstegbereich einer Brennkraftmaschine durch einen sogenannten Rissstopper zu verhindern. Beispielsweise sind als Rissstopper Einlagen bekannt, die im Zylinderkopfstegbereich als eingegossene Bleche dicht unter der Brennraumoberfläche und parallel zu dieser eingegossen sind (DE 28 47 249 C2). Weiter sind solche Stegeinlagen bekannt (DE 35 24 776 A1), bei denen ein Material mit gleicher bzw. annähernd gleicher Wärmedehnung wie das Zylinderkopfmaterial verwendet ist, um eine mechanische Belastung des Zylinderkopfbodens zu verringern und eine Rissbildung zu vermeiden.

Das Rissgebiet, an dem ein Riss entstehen kann (Rissstart) kann sich über eine relativ große Fläche erstrecken. Die vorstehenden bekannten Rissstopper-Maßnahmen sind daher aufwendig, wobei insbesondere eingegossene Rissstopper für ihre Funktion eine entsprechend große räumliche Ausdehnung erfordern und nahe an der Oberfläche anzuordnen sind. Dies kann zu thermischen Problemen am zum Brennraum weisenden Oberflächenbereich eines Zylinderkopfs im Nahbereich eines Rissstoppers führen.

Aus der DE 34 05 904 A1 ist eine Brennkraftmaschine mit in Brennraumwandungen angeordneten Dehnfugen bekannt. Die FR 2 736 969 A1 offenbart einen Gehäusebereich für Ventilsitze im Zylinderkopf eines Verbrennungsmotors. Aus der FR 2 654 775 A1 ist ein Zylinderkopf für einen Verbrennungsmotor mit zwischen den Ventilsitzen eingegossenen Einsätzen bekannt. Die DE 37 15 001 A1 offenbart einen Zylinderkopf aus Leichtmetall für eine Brennkraftmaschine.

Aufgabe der Erfindung ist es, eine thermisch und/oder mechanisch beanspruchte Bauteilwandung eines fluidführenden oder gasführenden Bauteils, insbesondere im Stegbereich eines Zylinderkopfs einer Brennkraftmaschine, so auszubilden, dass ein wirksames Abstoppen von Rissen gezielt mit geringem Aufwand möglich ist.

Diese Aufgabe wird gelöst mit den Merkmalen der unabhängigen Patentansprüche. Vorteilhafte Weiterbildungen sind Gegenstand der Unteransprüche.

Erfindungsgemäß ist vorgesehen, dass im rissgefährdeten Bereich einer Bauteilwandung an der Wandaußenseite ein Rissstarter vorgesehen ist, der eine definiert lokalisierte Rissausgangsstelle bildet, so dass damit eine lokal unkontrollierte Rissausbildung und Rissausbreitung verhindert werden kann. Durch eine solche Kombination eines definierten Rissstarters und eines Rissstoppers können diese aufeinander abgestimmt werden. Eine Rissentstehung wird somit gezielt durch den Rissstarter injiziert, wodurch von dort ausgehend die Rissfortschrittsrichtung vorgegeben wird und der Riss dann im tieferen Wandbereich, insbesondere im Stegbereich eines Zylinderkopfs durch einen Rissstopper mit angepasster geringer räumlicher Ausdehnung gestoppt werden kann. Damit kann mit reduziertem Aufwand und einer reduzierten Rissstopperausdehnung ein Durchriss sicher vermieden werden.

Bei der erfindungsgemäßen Kombination Rissstarter/Rissstopper kann der Rissstopper vorteilhaft tief in der Bauteilwandung, insbesondere in einem Zylinderkopfstegbereich, vorzugsweise in 40 % bis 95 %iger Tiefe der Bauteilwandung angeordnet werden. Da im Stand der Technik ein Rissstart nicht definiert vorhersehbar ist, werden dort Rissstopper nur bis zirka 20 % in der Bauteiltiefe angeordnet. Im Stand der Technik liegt zudem das Rissstartbereich-(Länge)-zu Rissstopper-Verhältnis bei 1:1,2 bis 1:1,5. Erfindungsgemäß ist das Verhältnis 1:2 bis 1:6. Dies ist dadurch bedingt, dass die Gussfehler einen relativ größeren Einfluss auf dieses Verhältnis haben.

Besonders vorteilhaft ist die Erfindung im thermomechanisch hochbelasteten, rissgefährdeten Zylinderkopfstegbereich einsetzbar, wobei der Rissstarter bevorzugt wandaußenseitig am Ventilsteg zwischen den Ventilsitzen verläuft.

Der Rissstarter kann dabei je nach den konstruktiven Gegebenheiten und Belastungsgegebenheiten über seine gesamte Länge durchgehend oder bereichsweise oder punktuell verlaufen und/oder durch Materialschwächungen mit geometrischen Maßnahmen gebildet werden.

Konkret ist dazu der Rissstarter als geometrische Sollrissstelle in der Art einer Kerbe ausgeführt. Insbesondere kann dazu durch spanende (zum Beispiel Fräsen) oder umformende (zum Beispiel Prägen) oder urformende (Gießen) Verfahren eine geometrische Sollrissstelle im Sinne eines Rissstarters ausgebildet werden.

Alternativ oder zusätzlich zu einer mechanischen Entfernung von Material mit einem spanenden Verfahren kann gegebenenfalls Material insbesondere mittels Elektronenstrahl und/oder mittels Laserstrahl verdampft werden. Ebenso ist gegebenenfalls ein Rissstarter durch Materialaufschmelzen insbesondere mittels Elektronenstrahl und/oder mittels Laserstrahl und/oder mittels Induktionserhitzung möglich.

Eine Kerbe als Rissstarter kann auch vorgegossen oder eingegossen werden, wobei auch Zusatzelemente vorteilhaft je nach den Gegebenheiten verwendet werden können. Geeignete Rissstarter sind mit einem Eingussteil aus Metall/Legierung und/oder Keramik und/oder Glas und/oder sonstige Materialien herstellbar, wobei ein solches Eingussteil nicht oder gegebenenfalls nur einseitig oder mangelhaft verschweißt ist, so dass eine gezielte Materialschwächung für einen Rissstart vorliegt. Weiter kann dies durch Einschmelzen von nur teilverschweißendem Draht und/oder teilverschweißenden Plättchen und/oder teilverschweißendem Pulver erreicht werden. Gut verschweißte Materialien sind auch möglich, wenn diese andere physikalische Eigenschaften, wie zum Beispiel Wärmeleitfähigkeit und/oder Wärmedehnung haben als das Grundmaterial.

Weiter kann ein Rissstarter bei einer nicht von der Erfindung umfassten Vergleichsform durch eine gezielte Materialversprödung ausgebildet werden. Beispielsweise kann bei Eisengusswerkstoffen durch Aufschmelzen von Material und schnelles Abkühlen ein Gefüge aus Ledeburit mit einer Kerbwirkung erzeugt werden, insbesondere durch Selbstabschreckung durch eine hohe Restmasse oder durch Abschreckmedien. Eine Kerbwirkung in Verbindung mit einem Materialaufschmelzen kann bei Eisengusswerkstoffen auch durch Härten und der Erzeugung eines Gefüges Martensit und/oder Bainit erreicht werden. Mit einer einfachen Maßnahme kann der Rissstarter als Kerbe bei GS (Stahlguss), GJS (Gusseisen mit Kugelgraphit), GJV (Gusseisen mit vermicularem Graphit) oder einer Aluminiumlegierung als Zylinderkopfmaterial geprägt werden. Bei GS, GJS, GJV, GJL (Gusseisen mit lamellarem Graphit) oder einer Aluminiumlegierung kann eine Kerbe auch spanend erzeugt oder nachbearbeitet werden.

Ausgehend vom Rissstarter ist die Rissfortschrittsrichtung durch die thermomechanische Beanspruchung vorgegeben, welche den Riss üblicherweise in Richtung der gegenüberliegenden Seite der Zylinderkopfbrennraumoberfläche treibt. Hier nun in relativ großem Abstand zur Zylinderkopfbrennraumoberfläche befindet sich der Rissstopper. Der Rissstopper wird so ausgeführt, dass der Riss kein Material mehr vorfindet, worin noch ein Rissfortschritt stattfinden kann. Der Rissstopper kann somit durch eine Materialentfernung mit den üblichen spanabhebenden Verfahren, wie Bohren, Fräsen, Sägen, Schleifen oder durch Ausschmelzen oder Verdampfen erreicht werden. Ein solcher Hohlraum kann gegebenenfalls durch einen gut leitenden Feststoff, insbesondere einen Kupferstab oder ein wärmeleitendes Pulver, insbesondere ein Kupferpulver verfüllt werden. Damit wird im Normalbetrieb eine Wärmeleitung trotz des Rissstoppers erreicht und die thermischen Verhältnisse werden dadurch weniger beeinflusst.

Es kann aber auch ein Rissstopper durch eine Trennung von Zylinderkopfmaterial ausreichen, was bei einer nicht von der Erfindung umfassten Vergleichsform durch Eingießen von Material erreichbar ist, das nicht mit dem Zylinderkopfmaterial zumindest an der dem Riss zugewandten Seite verschweißt und somit keine Kräfte übertragen kann, wodurch der Rissfortschritt unterbunden wird. Vorteilhaft ist auch eine Konstruktion, die keine oder wenig Zugspannung im umgebenden Zylinderkopfmaterial ausübt. Bevorzugt ist hier Material, das entweder im heißem Zustand in die Gießform eingelegt wird, innen hohl ist und/oder sich durch die Schrumpfspannungen des abkühlenden Zylinderkopfmaterials plastisch verformt, wobei Rissstopper dazu vorteilhaft nicht oder nur teilweise verschweißende Materialien und/oder von mit einer ein Verschweißen verhindernder Trennschicht umgebendes Material und/oder Keramikmaterial und/oder Glasmaterial und/oder sonstige Materialien verwendet werden.

Erfindungsgemäß ist der Rissstarter durch Material, durch das sich der Riss weiterbildet, vom Rissstopper beabstandet. Je nach den Gegebenheiten kann in einer nicht von der Erfindung umfassten Vergleichsform ein Rissfortschritt dadurch vorweggenommen werden, dass die Rissstarterkerbe bis zum Rissstopper weitgeführt wird.

In einer weiteren Ausführungsform können in der Bauteilwandung zwei oder mehr einem Rissstarter zugeordnete Rissstopper übereinander angeordnet werden. In einem Ventilstegbereich eines Zylinderkopfs sind dann zwei oder mehr Rissstopper in unterschiedlichen Abständen zu der einem Brennraum zugewandten Oberfläche angeordnet.

Bei einem Ventilsteg eines Zylinderkopfs kann dazu ein erster Rissstopper, in Hochachsenrichtung gesehen, oberhalb einer Ventilsitzringauflage und ein zweiter Rissstopper unterhalb der Ventilsitzringauflage oberhalb eines Wasserraums angeordnet sein. Wenn diese beiden Rissstopper als Bohrungen ausgeführt sind, wird der erste Rissstopper durch die Ventilsitzringe abgedichtet, während der zweite Rissstopper durch Stopfen verschlossen werden muss, um einen Gasübertritt der einzelnen Kanäle zu verhindern.

In einer weiteren Ausführungsform kann der Rissstopper als Bohrung geradlinig am geringsten Abstand zwischen zwei benachbarten Ventilsitzen im Ventilsteg verlaufen und/oder senkrecht unterhalb des Rissstarters verlaufen. Der Rissstarter verläuft dann als Kerbe parallel dazu oder bogenförmig und/oder gegebenenfalls versetzt zum geringsten Abstand.

Damit im Falle eines Risses und dessen Stopps am Rissstopper dieser Bereich trotz des Risses eine ausreichend Kühlung erfährt und damit die Leistungsfähigkeit der Brennkraftmaschine gewährleistet ist, kann dorthin eine gezielte Kühlmediumumlenkung zum Beispiel durch einen höheren Volumenstrom des Kühlmediums vorgesehen werden. Eine solche Kühlmediumumlenkung kann im Zylinderkopf und/oder kann mit in Zylinderkopf und/oder an der Injektoraufnahmehülse durch Wandungen erfolgen, wodurch das Kühlmedium direkt auf den Bereich um den Stopper gelenkt wird.

Eine bevorzugte Anwendung der Erfindung besteht zwar bei einem Zylinderkopfstegbereich einer Brennkraftmaschine, die Erfindung kann jedoch allgemein an thermomechanischen beanspruchten Bauteilwandungen verwendet werden. Insbesondere kann die Erfindung auch vorteilhaft an einem rohrförmigen Abgaskanal einer Brennkraftmaschine, insbesondere einem Abgaskrümmer verwendet werden. Durch die betriebsmäßig heißen Abgase im Abgaskanal können sich auch hier rissgefährdete Bereiche ergeben, an denen mit einer Kombination aus Rissstarter und Rissstopper ein Durchriss sicher verhindert werden kann.

Ferner wird ein Verfahren zur Herstellung einer erfindungsgemäßen Bauteilwandung mit Rissstarter und Rissstopper beansprucht.

Anhand einer Zeichnung werden Ausführungsbeispiele der Erfindung erläutert.

### Es zeigen:

- Fig. 1: eine erste Ausführungsform einer Kombination aus Rissstarter und Rissstopper an einem Ventilstegbereich einer Brennkraftmaschine,
- Fig. 2: eine zweite Ausführungsform einer Kombination Rissstarter und Rissstopper an einem Ventilstegbereich,
- Fig. 3: eine dritte Ausführungsform einer Kombination aus Rissstarter und Rissstopper an einem Ventilstegbereich,
- Fig. 4: eine vierte Ausführungsform einer Kombination aus Rissstarter und Rissstopper an einem Ventilstegbereich, und
- Fig. 5: eine nicht von der Erfindung umfasste Vergleichsform einer Kombination aus einem Rissstarter und einem Rissstopper an einem Abgaskanal einer Brennkraftmaschine.

In Fig. 1 ist eine Draufsicht auf einen Teilbereich eines Zylinderkopfs 1 einer Brennkraftmaschine im Bereich zweier benachbarter Ventilsitze 2, 3 gezeigt. Als Rissstarter ist eine Kerbe 4 an der Oberseite der Stegwandung 5 angebracht, wobei die Kerbe 4 etwas verschoben gegenüber dem geringsten Ventilsitzabstand liegt. Eine Bohrung 6 verläuft als Rissstopper parallel zur Stegwandoberfläche innerhalb der Stegwandung 5 als Verbindung der Ventilsitze 2, 3 unterhalb der Kerbe. Zur besseren Erkennbarkeit sind die Ventilsitze aller Figuren ohne Sitzringe gezeichnet.

Fig. 2 zeigt eine alternative zweite Anordnung einer Kombination von Rissstartern und Rissstoppern:
Dazu zeigt Fig. 2 eine perspektivische Draufsicht auf einen Teilbereich eines Vier-Ventilzylinderkopfs 1 mit vier Ventilsitzen 3a, 3b, 3c, 3d. Im Gegensatz zur Fig. 1 ist hier jeweils eine Kerbe 4a, 4b, 4c, 4d als Rissstarter in den Ventilstegbereichen am geringsten Ventilsitzabstand angeordnet. Die Rissstopper liegen als Bohrungen 6a, 6b, 6c, 6d wie in Fig. 1 nach unten versetzt zu den Kerben 4a, 4b, 4c, 4d in der Stegwandung 5 am geringsten Ventilsitzabstand. Die Bohrungen 6a, 6b, 6c, 6d als Rissstopper sind dabei jeweils oberhalb von Auflageflächen 7 für (nicht dargestellte) Ventilsitzringe und oberhalb von Wasserräumen 8 angeordnet.

In Fig. 3 ist eine dritte Ausführungsform einer Anordnung eines Rissstarters als Kerbe 4e und von zwei Bohrungen 6e und 6f als Rissstopper anhand eines Schnitts entsprechend dem Schnittbereich A in Fig. 2 dargestellt. Wie in Fig. 2 verläuft die Kerbe 4e als Rissstarter an der Oberfläche der Stegwandung 5 am geringsten Ventilsitzabstand. Ebenso wie in der Ausführung nach Fig. 2 verläuft auch die erste Bohrung 6e als erster Rissstarter parallel zur Kerbe 4e in der Stegwandung 5 am geringsten Ventilsitzabstand kurz über den Auflageflächen 7 für die Ventilsitzringe. Da ein Gasaustausch zwischen den Ventilsitzen verhindert werden muss, kann bei der Bohrung 6e (ebenso wie bei der Bohrung 6b in Fig. 2) eine Abdichtung durch die jeweiligen angrenzenden Ventilsitzringe erfolgen. Die weitere Bohrung 6f als zweiter Rissstopper ist in der Stegwandung 5 parallel zur ersten Bohrung 6e unterhalb der Auflageflächen 7 jedoch oberhalb des Wasserraums 8 angeordnet. Ein Abdichten kann hier durch Stopfen oder sonstige Verschlüsse erreicht werden. Durch solche Stopfen bzw. Verschlüsse darf aber kein Kraft- und/oder Formschluss so weit gegeben sein, dass dadurch ein Riss weiterlaufen könnte. Wenn bei dieser Anordnung ein Riss ausgehend vom Rissstarter als Kerbe 4e bis zum ersten Rissstopper entsprechend der ersten Bohrung 6e durchgelaufen ist, soll er dort regelmäßig an einer weiteren Ausbreitung gestoppt werden. Bei einer weiteren starken Beanspruchung mit einer weiteren Rissausbildung dient dann hier die Bohrung 6e als Rissstarter für einen zweiten anschließenden Riss, der dann definiert von hier ausgeht und mit dem zweiten Rissstopper als Bohrung 6f abgefangen wird.

In Fig. 4 ist in einer vierten Ausführungsform eine weitere alternative Anordnung einer Kerbe 4f als Rissstarter in Kombination mit zwei Bohrungen 6g, 6h als zwei Rissstopper an einem Stegwandbereich 5 entsprechend dem Bereich B aus Fig. 2 dargestellt. Ähnlich wie bei der dritten Ausführungsform in Fig. 3 liegen hier der Rissstarter 4f und die beiden Rissstopper 6g und 6h parallel übereinander am geringsten Ventilsitzabstand. Bei der vierten Ausführungsform ist jedoch die Kerbe 4f als Rissstarter nach unten bis zum ersten Rissstopper als Bohrung 6g weitergeführt. Dieser erste Rissstopper mit der Bohrung 6g bewirkt bereits eine erhebliche Verringerung der Kerbspannung und ist nur quasi als Rissstopper anzusehen, da durch die durchgezogene Kerbe 4f bereits ein erster Riss vorgegeben ist. Wenn sich von der Bohrung 6g ausgehend ein Riss bildet, hat dann die zweite Bohrung 6h die Funktion des Rissstoppers. Die Kerbe hier schräg weitergeführt bis zum Stopper kann quasi einen schrägen Verlauf des Risses vorgeben.

Die Anwendung einer Kombination Rissstarter/Rissstopper zeigt in einer weiteren nicht von der Erfindung umfassten Vergleichsform Fig. 5 an einem rohrförmigen Abgaskanal 9 einer Brennkraftmaschine. Hier ist ein Schnitt durch einen rissgefährdeten Bereich 10 in der Ebene einer Kerbe 4g als Rissstarter und einer eingegossenen Einlage 11 als Rissstopper gezeigt. Die Kerbe 4g als Rissstarter kann beispielsweise dadurch erzeugt werden, dass am Gießkern des Abgaskanals eine keilförmige Auswölbung vorhanden ist, insbesondere dann wenn ein solcher Bereich einer Bearbeitung nicht zugänglich ist. Der Rissstopper als Einlage 11 kann durch ein eingegossenes aber nicht verschweißtes Stahlblech gebildet sein.

### Bezugszeichenliste

- 1: Zylinderkopf
- 2: Ventilsitz
- 3: Ventilsitz (3a, 3b, 3c, 3d)
- 4: Kerbe, Rissstarter (4a, 4b, 4c, 4d, 4f, 4g)
- 5: Stegwandung
- 6: Bohrung, Rissstopper (6a, 6b, 6c, 6d, 6e, 6f, 6g, 6h)
- 7: Auflagefläche für Ventilsitzringe
- 8: Wasserraum
- 9: Abgaskanal
- 10: rissgefährdeter Bereich
- 11: Einlage

## Patentansprüche

1. Thermisch und/oder mechanisch beanspruchte Bauteilwandung (5) eines fluidführenden und/oder gasführenden Bauteils, in Form eines Zylinderkopfs (1) einer Brennkraftmaschine,
mit wenigstens einem durch die Beanspruchung rissgefährdeten Bereich, in dem betriebsbedingt von der Wandaußenseite her ein Riss in die Bauteilwandung (5) hinein ausbildbar ist, und
mit wenigstens einem Rissstopper (6) der in der Bauteilwandung (5) im rissgefährdeten Bereich und/oder im Rissverlauf angeordnet ist und eine weitere Rissausbreitung, insbesondere durch die Bauteilwandung (5) hindurch in kritische Bauteilbereiche (8), verhindert,
wobei, insbesondere zur Verhinderung einer lokal unkontrollierten Rissausbildung und Rissausbreitung, im rissgefährdeten Bereich (5; 10) an der Wandaußenseite ein Rissstarter (4) vorgesehen ist, der eine definiert lokalisierte Rissausgangsstelle bildet,
wobei das Bauteil ein Zylinderkopf (1) einer Brennkraftmaschine und die beanspruchte Bauteilwandung ein Ventilsteg (5) zwischen benachbarten Ventilsitzen (3) ist, wobei vorgesehen ist, dass der Rissstarter (4) wandaußenseitig am Ventilsteg (5) zwischen den Ventilsitzen (3) verläuft, und
wobei der Rissstopper (6) als Bohrung geradlinig am geringsten Abstand zwischen zwei benachbarten Ventilsitzen (3) im Ventilsteg (5) verläuft und wobei der Rissstopper (6), bezogen auf eine Hochachsenrichtung, senkrecht unterhalb des Rissstarters verläuft, wobei der Rissstarter (4) als Kerbe parallel dazu oder bogenförmig und/oder gegebenenfalls versetzt zum geringsten Abstand verläuft, und
wobei der Rissstarter (4) durch Material von dem Rissstopper (5) beabstandet ist.

2. Bauteilwandung nach Anspruch 1, **dadurch gekennzeichnet, dass** der Rissstarter als Kerbe (4) bei GS, GJS, GJV oder Aluminiumlegierung geprägt oder bei GS, GJS, GJV, GJL oder Aluminiumlegierung spanend erzeugt wird.

3. Bauteilwandung nach einem der vorhergehenden Ansprüche, **dadurch gekennzeichnet, dass** auf der einem Kühlkanal des Zylinderkopfs (1) zugewandten Seite des Rissstoppers eine Kühlung durch das Kühlmedium, insbesondere durch eine Kühlmediumumlenkung, vorgesehen ist.

4. Bauteilwandung nach Anspruch 3 **dadurch gekennzeichnet, dass** die Kühlmediumumlenkung im Zylinderkopf (1) und/oder an einer Injektoraufnahmehülse durchgeführt wird.

5. Verfahren zur Herstellung eines Rissstoppers und Rissstarters in einer thermisch und/oder mechanisch beanspruchten Bauteilwandung in Form eines Zylinderkopfstegbereichs einer Brennkraftmaschine nach einem der vorhergehenden Ansprüche.

6. Fahrzeug, insbesondere Nutzfahrzeug, mit einer thermisch und/oder mechanisch beanspruchten Bauteilwandung in Form eines Zylinderkopfstegbereichs einer Brennkraftmaschine nach einem der Ansprüche 1 bis 4

## Claims

1. Thermally and/or mechanically stressed component wall (5) of a fluid-conducting and/or gas-conducting component, in the form of a cylinder head (1) of an internal combustion engine,
with at least one region at risk of cracking due to the stress, in which region a crack can be formed in the component wall (5) from the outside of the wall due to operation, and
with at least one crack arrestor (6) which is arranged in the component wall (5) in the crack-prone region and/or in the crack course and prevents further crack propagation, in particular through the component wall (5) into critical component regions (8),
wherein, in particular to prevent locally uncontrolled crack formation and crack propagation, a crack starter (4) which forms a defined localized crack starting point is provided in the crack-prone region (5; 10) on the outside of the wall,
wherein the component is a cylinder head (1) of an internal combustion engine and the stressed component wall is a valve bridge (5) between adjacent valve seats (3), wherein it is provided that the crack starter (4) runs on the outside of the wall on the valve bridge (5) between the valve seats (3), and
wherein the crack arrestor (6) runs as a bore in a straight line at the smallest distance between two adjacent valve seats (3) in the valve bridge (5), and wherein the crack arrestor (6) runs vertically below the crack starter relative to a vertical axis direction, wherein the crack starter (4) runs as a notch parallel to it or in an arc-shaped manner and/or possibly offset with respect to the smallest distance, and
wherein the crack starter (4) is spaced apart from the crack arrestor (5) by material.

2. Component wall according to Claim 1, **characterized in that**, as a notch (4), the crack starter is stamped in the case of GS, GJS, GJV or aluminium alloy or machined in the case of GS, GJS, GJV, GJL or aluminium alloy.

3. Component wall according to either of the preceding claims, **characterized in that** cooling by the cooling medium, in particular by a deflection of cooling medium, is provided on that side of the crack arrestor which faces a cooling duct of the cylinder head (1).

4. Component wall according to Claim 3, **characterized in that** the deflection of cooling medium is carried out in the cylinder head (1) and/or on an injector receiving sleeve.

5. Method for producing a crack arrestor and crack starter in a thermally and/or mechanically stressed component wall in the form of a cylinder head bridge region of an internal combustion engine according to one of the preceding claims.

6. Vehicle, in particular commercial vehicle, with a thermally and/or mechanically stressed component wall in the form of a cylinder head bridge region of an internal combustion engine according to one of Claims 1 to 4.

## Revendications

1. Paroi (5), sollicitée thermiquement et/ou mécaniquement, d'un composant de guidage de fluide et/ou de gaz, sous la forme d'une tête de cylindre (1) d'un moteur à combustion interne,
avec au moins une zone à risque de fissuration due à la sollicitation, dans laquelle, pour des raisons de fonctionnement, une fissure peut se former dans la paroi (5) de composant depuis le côté extérieur de la paroi, et
avec au moins un moyen d'arrêt de fissuration (6), qui est disposé dans la paroi (5) de composant dans la zone à risque de fissuration et/ou dans le trajet de fissuration et qui empêche la fissure de se propager, en particulier dans des zones critiques (8) de composant à travers la paroi (5) de composant,
un moyen de démarrage de fissuration (4), qui forme un point de départ de fissuration localisé de manière définie, étant prévu du côté extérieur de la paroi en particulier pour empêcher la formation de fissures localement incontrôlée et la propagation de fissures dans la zone à risque de fissuration (5 ; 10),
le composant étant une tête de cylindre (1) d'un moteur à combustion interne et la paroi de composant sollicitée étant un palonnier de soupape (5) situé entre des sièges de soupape adjacents (3), le moyen de démarrage de fissuration (4) étant de préférence prévu pour s'étendre du côté extérieur de la paroi au niveau du palonnier de soupape (5) situé entre les sièges de soupape (3), et
le moyen d'arrêt de fissuration (6) s'étendant sous la forme d'un alésage en ligne droite au niveau de la plus petite distance entre deux sièges de soupape (3) adjacents dans le palonnier de soupape (5) et le moyen d'arrêt de fissuration (6) s'étendant perpendiculairement au-dessous du moyen de démarrage de fissuration par référence à une direction d'axe vertical, le moyen de démarrage de fissuration (4) s'étendant sous la forme d'une entaille parallèlement à celui-ci ou en forme d'arc et/ou éventuellement de manière décalée par rapport à la plus petite distance, et
le moyen de démarrage de fissuration (4) étant espacé du moyen d'arrêt de fissuration (5) par un matériau.

2. Paroi de composant selon la revendication 1, **caractérisée en ce que** le moyen de démarrage de fissuration est gaufré sous forme d'encoche (4) dans le cas de GS, GJS, GJV ou d'alliage d'aluminium ou est réalisé par usinage avec enlèvement de copeaux dans le cas de GS, GJS, GJV, GJL ou d'alliage d'aluminium.

3. Paroi de composant selon l'une des revendications précédentes, **caractérisée en ce qu'**un refroidissement par le milieu de refroidissement, en particulier par une déviation de milieu de refroidissement, est prévu du côté du moyen d'arrêt de fissuration qui est dirigé vers un conduit de refroidissement de la tête de cylindre (1).

4. Paroi de composant selon la revendication 3, **caractérisée en ce que** la déviation de milieu de refroidissement est réalisée dans la tête de cylindre (1) et/ou au niveau d'un manchon de réception d'injecteur.

5. Procédé de réalisation d'un moyen d'arrêt de fissuration et d'un moyen de démarrage de fissuration dans une paroi de composant sollicitée thermiquement et/ou mécaniquement sous la forme d'une zone de palonnier de tête de cylindre d'un moteur à combustion interne selon l'une des revendications précédentes.

6. Véhicule, en particulier véhicule utilitaire, avec une paroi de composant sollicitée thermiquement et/ou mécaniquement sous la forme d'une zone de palonnier de tête de cylindre selon l'une des revendications 1 à 4.
